# EUROPÄISCHE PATENTSCHRIFT

(11) **EP 0 142 092 B1**
(45) Veröffentlichungstag und Bekanntmachung des Hinweises auf die Patenterteilung: **13.01.1988**
(21) Anmeldenummer: 84112998.4
(22) Anmeldetag: 29.10.1984
(51) Int. Cl.: F01M 13/02

(54) **Einrichtung zur Rückführung der Abblasemenge aus dem Kurbelgehäuse ins System eines aufgeladenen Verbrennungsmotors**
Device for carrying the gases released by the crankcase back into the system of a supercharged internal-combustion engine
Dispositif pour réintroduire les gaz de carter dans le système d'un moteur à combustion interne suralimenté

(30) Priorität: 14.11.1983 CH 6106/83
(43) Veröffentlichungstag der Anmeldung: 22.05.1985
(73) Patentinhaber: BBC Brown Boveri AG, CH-5401 Baden (CH)
(72) Erfinder: Mayer, Andreas, CH-5443 Niederrohrdorf (CH); Stüssi, Rudolf, Los Angeles California 90066 (US)

(56) Entgegenhaltungen:
- EP-A- 0 075 360
- CH-A- 418 730
- FR-A- 2 209 403
- GB-A- 132 071
- GB-A- 2 006 329
- GB-A- 2 051 952
- US-A- 1 685 985
- US-A- 3 175 546
- US-A- 4 279 236

## Beschreibung

Einrichtung zur Rückführung der Abblasemenge aus dem Kurbelgehäuse ins System eines aufgeladenen Verbrennungsmotors

Die vorliegende Erfindung betrifft eine Einrichtung zur Rückführung der Abblasemenge aus dem Kurbelgehäuse gemäss Oberbegriff des Patentanspruchs 1.

Bei Verbrennungsmotoren ist die Abdichtung des Brennraumes durch Kolben und Kolbenringe nicht absolut. Über das ganze Arbeitsspiel treten Gase aus dem Zylinder in das Kurbelgehäuse ein. Diese Gase - im folgenden Blow-by-Gase oder kurz BB-Gase genannt - müssen aus dem Kurbelgehäuse entweichen können, was üblicherweise durch die Anbringung einer Öffnung am Ventildeckel oder Motorblock geschieht.

Der Umweltschutz verlangt die Vermeidung eines Ölaustrittes aus dem Motor. Bei Saugmotoren wird der aus dem Kurbelgehäuse abgeblasene Ölnebel (BB-Gase) wieder in die Ansaugung des Motors geleitet, wodurch eine Verölung nach aussen vermieden wird. Bei Benzinmotoren ist diese Vorkehrung mittlerweile in vielen Ländern Vorschrift geworden. Entsprechende Vorschläge zielen darauf hin, diese Technik auch beim Dieselmotor einzuführen.

Bei Ottomotoren ist es in einigen Ländern vorgeschrieben, dass im Kurbelgehäuse über den ganzen Last- und Drehzahlbereich Unterdruck vorherrschen muss, damit ein Ölaustritt durch die Dichtungen des Kurbelgehäuses vermieden wird. Prinzipiell soll im Kurbelgehäuse über den ganzen Betriebsbereich nur ein leichter Unterdruck vorherrschen, denn je grösser der Unterdruck ist, um so mehr Öl wird unzweckmässigerweise mit dem BB-Gas mitabgesaugt.

Üblich ist dabei, die Rückführung der BB-Gase in die Ansaugleitung des Verbrennungsmotors vor den Luftfilter oder über einen Ölabscheider ins Freie zu leiten. Bei der Rückführung der BB-Gase in die Ansaugleitung sehen die einen Motorhersteller in der Ventilschmierung einen Vorteil, andere brauchen die BB-Rückführung für diesen Zweck nicht.

Der Ölabscheider kann in den Ventildeckel integriert sein oder als Einzelteil eingesetzt werden. Er filtert einen hohen Anteil des im BB-Gas enthaltenen Öls heraus, bevor jenes ins Freie gelangt oder in den Motor rückgeführt, d.h. der Verbrennung zugeführt wird.

Bei Verwendung der heute auf dem Markt erhältlichen Ölabscheider tritt indessen immer noch eine beträchtliche Ölmenge durch. Die Forderung, Unterdruck im Kurbelgehäuse zu erstellen, hat die Anwendung von Ölabscheidern mit einem besseren BB-Gas-Reinigungsgrad bisher nicht erlaubt:

Eine bessere Ölabscheidung verursacht nämlich einen grösseren Druckverlust im Filter, womit der gewünschte Unterdruck im Kurbelgehäuse nicht mehr gewährleistet ist.

Aus der Druckschrift GB-A-2 006 329 ist es bei einem mit einem Turbolader aufgeladenen Verbrennungsmotor bekannt, unter Zuhilfenahme eines Pumpsystems, das als Ejektor oder Strahlpumpe ausgebildet ist, die BB-Gase aus dem Kurbelgehäuse abzusaugen. Als Treibmittel wird hier vorzugsweise Ladeluft herangezogen.

Die aus dem Kurbelgehäuse abzusaugenden BB-Gase durchströmen eine in der Absaugleitung plazierte Regeleinrichtung, welche den im Kurbelgehäuse gewünschten Unterdruck regelt. Die abgesaugten BB-Gase werden dann ins System des Verbrennungsmotors rückgeführt. Durch eine solche Schaltung strebt man mit motorkonnexen Mitteln eine starke Absaugung an.

Es ist eine Tatsache, dass jeder Verbrennungsmotor, vor allem aber Motoren von Personenkraftwagen, einen grossen Teil ihrer Betriebszeiten bei leichter Last laufen. Im PKW führt dies dazu, dass über beträchtliche Betriebszeiten der dort allenfalls eingbaute Turbolader keinen Ladedruck produziert; so entsteht unausweichlich bei jeder Beschleunigung infolge des Nachhinkens des Turboladers sogar eine Unterdruckphase in der Ladeluftleitung, die erst nach einigen Sekunden wieder ausgeglichen ist. Ganz extrem kritisch kann dieses Verhalten bei längerem Schubbetrieb werden. In allen diesen Situationen (leichte Last, Schubbetrieb, Beschleunigungsphase) herrscht somit in der Ladeluftleitung keiner oder kein ausreichender Druck, oder sogar ein Unterdruck, so dass eine Treibwirkung der Ladeluft, die das Absaugen des Kurbelgehäuses gewährleistet, gar nicht möglich ist. Dieses System ist somit beim Turbolader in der Praxis nicht anwendbar: Über lange Phasen des typischen Betriebes würde Überdruck im Kurbelgehäuse herrschen, was zu den zu vermeidenden Verschmutzungserscheinungen führt: das Öl würde in diesen Phasen sogar in die Ladeluftleitung eindringen, damit aber die Treibdüsen verschmutzen und beispielsweise in ungewünschter Weise die Ladeluftleitung in Verbindung mit Abgasrezirkulation bei modernen emissionsorientierten Motoren verschmutzen.

Eine solche Lösung kommt für den Fahrzeugmotor somit nicht mehr in Frage.

Hier will die Erfindung Abhilfe schaffen. Der Erfindung, wie sie in den Ansprüchen gekennzeichnet ist, liegt die Aufgabe zugrunde, bei einer Einrichtung der eingangs genannten Art, im Kurbelgehäuse über den ganzen Betriebsbereich einen geregelten, begrenzten Unterdruck zu erzeugen, dergestalt, dass die BB-Gase in einem entsprechend ausgelegten und vor der Gasfördereinheit plazierten Ölabscheider genügend gereinigt werden können, bevor sie in das System des Verbrennungsmotors rückgeführt werden.

Bei dem mit einem gasdynamischen Druckwellenlader aufgeladenen Verbrennungsmotor wird dies erreicht, indem die Treibmittelleitung, in welcher der Regler für die Erzeugung des Unterdruckes im Kurbelgehäuse plaziert ist, luftseitig nach dem gasdynamischen Druckwellenlader und vor der Startventilklappe abzweigt.

Damit wird die Situation gegenüber dem Stand der Technik vollständig anders: Zunächst liefert der Druckwellenlader bei Transient-Situation sofort Druck und bietet auch bei Teillast, d.h. fast im Gesamtkennfeld genügend Druck an, um die Treibdüsen zuverlässig zu betreiben. Trotzdem gibt es auch beim Druckwellenlader unmittelbar nach dem Start des Motors eine Unterdruckphase in der Ladeluftleitung, während welcher die Absaugung nicht funktionieren würde. Dieses Problem wird erfindunsgemäss dadurch gelöst, dass die Treibluftleitung vor der Startventilklappe abgezweigt wird - ein enorm wichtiges Detail. Vor der Klappe aber ist infolge der Reflexionsbedingung "harte Wand" besonders in Leerlauf- und leichter Lastperiode ein relativ hoher Druck vorhanden, die Absaugung funktioniert zuverlässig. Diese Klappe öffnet nur dann, wenn der Ladedruck bereits einen definierten Wert von mindestens 0,2 bar erreicht hat, so dass somit im Gesamtbetriebsbereich vom ersten Start des Motors bis zur Vorlast Überdruck in der Ladeluftleitung herrscht. Nur dank dieser Eigenschaft des Druckwellenladers in Verbindung mit der Startventilklappe und deren typischer ladedruckabhängiger Schaltung kann dieses System zuverlässig eingesetzt werden. Mit diesen Ausführungen erkennt man die grundlegende Bedeutung der Abzweigung der Treibluftleitung vor der Startventilklappe.

Dadurch dass der Regler in der Treibmittelleitung plaziert ist, ist seine Ansprechbarkeit und Zuverlässigkeit entscheidend höher als wenn derselbe Regler in der mit Öl geschwängerte Absaugleitung plaziert wäre.

Bei einer bevorzugten Ausführung der Erfindung wird die Grösse des Unterdrucks im Kurbelgehäuse nicht über einen bestimmten Wert begrenzt, denn eine grosse Gefahr solcher Schaltungen besteht darin, dass so bei Vollast - zu grosse Ölmengen dem Verbrennungsmotor entzogen werden.

Bei weiteren bevorzugten Ausführungen der Erfindung geht es darum, die Rückführung der gereinigten Gase aus dem Kurbelgehäuse ins System des Druckwellenladers optimal zu gestalten. Optimal ist die Rückführung an eine Stelle, wo Unterdruck vorherrscht; damit wird eine Pumpwirkung in entgegengesetzter Strömungsrichtung der gereinigten Gase entgegengetreten.

Darüber hinaus können die gereinigten BB-Gase aus dem Kurbelgehäuse auch in die ND-Auspuffleitung des Verbrennungsmotorsystems rückgeführt werden. Der Vorteil besteht darin, dass die Temperaturen an dieser Stelle so niedrig sind, dass es hier kaum zu Crackprozessen kommen kann. Durch das Vorhandensein eines Ölabscheiders mit sehr hohem Abscheidegrad kann angenommen werden, dass aus dem Auspuffsystem praktisch ölfreie Abgase entweichen.

Bevorzugte Ausführung der Erfindung hinsichtlich Bauart der Regelung sind Treibgasmengen- und Druckmodulierregelung.

Weitere bevorzugte Ausführungen der Erfindung betreffen die Ausführung der Gasfördereinheit.

Ferner werden die BB-Gase aus dem Kurbelgehäuse - bei einer weiteren bevorzugten Ausführung - im Leerlaufbetrieb des Verbrennungsmotors zur Ventilschmierung herangezogen. Ein hier vorgesehenes Rückschlagventil verhindert, dass bei Lastaufnahme des Verbrennungsmotors ein Einströmen der Ladeluft in die Leitung der BB-Gase stattfinden kann.

In der Zeichnung sind Ausführungsbeispiele der Erfindung schematisch dargestellt.

Es zeigt:
Fig. 1 eine Schaltung einer Einrichtung zur Reinigung und Rückführung der BB-Gase ins System eines mit einem gasdynamischen Druckwellenlader aufgeladenen Verbrennungsmotors,
Fig. 2 eine weitere Schaltung mit verschiedenen Rückführungsorten der BB-Gase,
Fig. 3 eine Fördermöglichkeit der BB-Gase mit Treibgasmengenregelung, Druckmodulierregelung und Ejektor,
Fig. 4 einen Ejektor als Gasfördereinheit und
Fig. 5 eine Venturidüse als Gasfördereinheit.

Alle für das unmittelbare Verständnis der Erfindung nicht erforderlichen Elemente sind fortgelassen. Die Strömungsrichtung der Arbeitsmedien ist mit Pfeilen bezeichnet. In den verschiedenen Figuren sind gleiche Elemente mit gleichen Bezugszeichen versehen.

Gemäss Fig. 1 ist der Verbrennungsmotor 1 luftseitig über eine Ladeluftleitung 13 mit einem gasdynamischen Druckwellenlader 10 verbunden. Dieser ist niederdruckseitig mit einer Ansaugleitung 14 für Frischluft versehen. Die Funktionsweise des gasdynamischen Druckwellenladers 10 ist in CH-PS-418 730 erläutert. Die Motorabgase 12 gelangen in den Druckwellenlader 10, aus dem sie nach Abgabe ihrer Energie über eine Auspuffleitung 15 in die Atmosphäre ausgestossen werden. In der Ladeluftleitung 13 ist eine Startventilklappe 19 plaziert. Zwischen Druckwellenlader 10 und Startventilkappe 19 zweigt eine Treibgasleitung 16 ab. Das darin aus der Ladeluftleitung 13 entnommene Treibgas wird zu einer Gasfördereinheit, im vorliegenden Beispiel einem Ejektor 20 geführt und sorgt dafür, dass im Kurbelgehäuse 1a ein Unterdruck entsteht. Die aus dem Kurbelgehäuse 1a ausströmenden BB-Gase 2 durchlaufen einen Ölabscheider 4 und gelangen dann als gereinigte BB-Gase 7 über den Ejektor 20 als BB-Gas/Treibgas-Mischung 7a in die Auspuffleitung 15. Das im Ölabscheider 4 ausgeschiedene Öl wird über die Ölrückführung 6 ins Motorsystem 1, 1a rückgeführt, wodurch der Ölverlust wesentlich reduziert werden kann. Das in der Ölrückführung 6 plazierte Sicherheitsventil 3 sorgt dafür, dass Öl aus dem Verbrennungsmotor 1 resp. Kurbelgehäuse 1a nicht in den Ölabscheider 4 zurückströmen kann. Bei druckniederen Zuständen, insbesondere bei Teillast im Verbrennungsmotor 1 wird die Startventilklappe 19 geschlossen, so dass in der Ladeluftleitung 13 davor durch den arbeitenden Druckwellenlader 10 sich rasch ein Druckniveau aufbauen kann. Das hier abgezapfte Treibgas 16 weist eine genügend grosse Energie auf, um auch während der Teillastphasen des Verbrennungsmotors 1 die notwendige Saugwirkung im Ejektor 20 sicher zu stellen. Während dieser Phasen wird die Frischluftzufuhr für den Verbrennungsmotor 1 durch den Startventilbypass 19a aufrechterhalten.

Der Regler 8 in der Treibgasleitung 16 hat mittels Reglersignals 9 die Aufgabe, die Grösse des Unterdrucks im Kurbelgehäuse 1a nicht über einen bestimmten Wert anschwellen zu lassen, denn eine grosse Gefahr dieser Schaltung besteht eben darin, dass - insbesondere bei Vollast - zu grosse Ölmengen dem Verbrennungsmotor 1 entzogen werden. Diese Anforderung wird beherrscht, wenn der Unterdruck im Kurbelgehäuse auf nicht grösser als -50 mbar limitiert wird.

Fig. 2 ist eine weitere Ausgestaltung der unter Fig. 1 beschriebenen Schaltung. Hier bei Fig. 2 geht es lediglich darum, auf die Schaltungsmöglichkeiten bei der Frischluftansaugung und bei der Rückführung der gereinigten BB-Gase 7 ins System des Verbrennungsmotors 1 hinzuweisen. Des weiteren wird hier auf die Möglichkeit hingewiesen, dass die Gasfördereinheit 5 nicht notwendigerweise ein Ejektor 20 sein muss, sondern ebenso eine Pumpe sein kann. Die Ansaugluft 14a durchströmt den Luftfilter 18, bevor sie -14b - im Druckwellenlader 10 durch die Motorabgase 12 zu Ladeluft 13 für den Verbrennungsmotor 1 verdichtet wird. Die gereinigten BB-Gase 7 inkl. Treibgas 16 werden - wie bereits aus Fig. 1 hervorgeht - als Gasmischung 7a in die Auspuffleitung 15 rückgeführt. Je nach Auslegung der Schaltung kann die Gasmischung 7a auch in die Ansaugluftleitung 14a vor Filter 18 mittels Leitung 7a', oder in die Ansaugluftleitung 14b nach Filter 18 mittels Leitung 7a" oder in die Ladeluftleitung 13 mittels Leitung 7a"' rückgeführt werden. Die BB-Gase 2 können im Leerlaufbetrieb des Verbrennungsmotors 1 zur Ventilschmierung 17 herangezogen werden, wobei ein Rückschlagventil 3a bei Lastaufnahme des Verbrennungsmotors 1 verhindert, dass Ladeluft 13 in die BB-Gasleitung 2 strömen kann.

Fig. 3 zeigt den Einsatz des Ejektors 20 mit der dazugehörigen Regelung. Dabei ist zu beachten, dass die hier beschriebene Treibgasmengenregelung 8a nicht auf die Beaufschlagung mit Treibgas aus der Ladeluftleitung 13 des gasdynamischen Druckwellenladers 10 (siehe Fig. I) beschränkt ist. Gemäss Fig. 3 wird das als Treibgas eingesetzte Arbeitsgas 22 aus einem Druckspeicher 21 entnommen. Motorabgas als Arbeitsgas 22 kann, um Verschmutzung und Verkokung des BB-Öls zu verhindern, in einem Aggregat 23 gekühlt und gereinigt werden. Selbstverständlich kann das Treibgas auch aus den Taschen eines gasdynamischen Druckwellenladers entnommen werden. Die Treibgasmengenregelung 8a hat - wie bereits oben ausgeführt wurde - die Aufgabe, das Arbeitsgas 22 bzw. die Treibgasmenge auf das minimal notwendige Mass zu beschränken.

Die gereinigten BB-Gase 7 durchströmen den Membranraum 24 und münden dann in den Saugstutzen 20a des Ejektors 20 ein. Im Membranraum 24 herrscht somit Kurbelgehäusedruck. Die Lage der Membrane 25 stellt sich über die Druckdifferenz der beiden Membranseiten ein, wobei die Feder 26 selbsttätig den Grad der Drosselung steuert, die das Arbeitsgas 22 in der Treibgasmengenregelung 8a erfährt. Das Arbeitsgas 22 tritt in die Treibgasmengenregelung 8a durch die Einströmöffnung 27 ein, durchfüllt den Expansionsraum 28 und strömt dann aus der geregelten Austrittsöffnung 29 als Treibgas 16 wieder aus. Je geringer das Arbeitsgas 22 gedrosselt wird, umso höher ist der Druck des modifizierten Arbeitsgases - nun in Konkordanz zu der vorangehenden Beschreibung, Treibgas 16 genannt - und umso grösser wird die durch den Treibmittelstutzen 20b strömende Treibgasmenge 16, was wiederum eine erhöhte Saugleistung des Ejektors 20 bewirkt. Erhöht sich die Saugleistung des Ejektors 20, so steigt der Unterdruck im Kurbelgehäuse 1a an, wobei dieser durch die Treibgasmengenregelung 8a auf einen vorgegebenen Wert gehalten wird. Die Gasmischung 7a durchströmt den Druckstutzen 20c des Ejektors 20 und wird dann in die Auspuffleitung 15 rückgeführt.

Die von der Membrane 25 betätigte Nadel 25a kann auch direkt in den Treibmittelstutzen 20b eintauchen und durch ihre Lage die Treibmittelstutzen-Eintrittsfläche oder die Treibdüsenaustrittsfläche, welche den Treibgasdurchsatz bestimmen, variieren. Der Unterdruck im Kurbelgehäuse 1a kann auch durch eine Druckmodulierregelung 8b begrenzt werden. Wird der im Treibmittelstutzen 20b vordefinierte Unterdruck zu gross, so öffnet das Schnüffelventil 30 und Luft 31 strömt ein, womit das Gleichgewicht erstellt wird.

Der in Fig. 4 gezeigte Ejektor 20 besteht im wesentlichen aus Saugstutzen 20a, Treibmittelstutzen 20b, Druckstutzen 20c, Treibdüse 20d, Mischrohr 20e und Diffusor 20f. Das Treibgas 16 gelangt über den Treibmittelstutzen 20b in den Ejektor 20 und wird in der Treibdüse 20d beschleunigt. Die gereinigten BB-Gase 7 münden in den Saugstutzen 20a ein. Im Mischrohr kommen Treibgase 16 und BB-Gase 7 miteinander in Berührung, wobei die BB-Gase 7 durch Impulsaustausch beschleunigt werden. Der Diffusor 20f hat die Aufgabe, die Geschwindigkeitsenergie des Gasgemisches 7a in Druckenergie umzuwandeln.

Der Ejektor 20, dessen Masse mit einer Gesamtlänge von ca. 200 mm und einer Höhe über alles von ca. 50 mm sehr einbaufreundlich sind, kann an beliebiger Stelle eingebaut werden. Er kann frei in Schläuchen hängen oder mittels Klammern oder Schellen am Motor befestigt werden. Die Lage kann somit unter den Gesichtspunkten kurzer Leitungen zur Reduzierung der Kosten und Druckverluste sowie guter Zugänglichkeit bestimmt werden. Die treibgasführende Leitung soll nirgends den minimalen Innendurchmesser von 7 mm unterschreiten, einem Ladedruck von 2 bar und einer Treibgastemperatur von max. 160° C standhalten. An die restlichen Verbindungen des Ejektors 20 werden keine über den üblichen Automobilstandard hinausgehenden Forderungen gestellt.

Fig. 5 zeigt els Pumpe eine Venturidüse 34 mit Diffusor 33, die im Auspuffsystem 15 plaziert sind. Die Energie des Niederdruckgases wird dazu verwendet, einen Unterdruck in der Auspuffleitung 15 zu erzeugen und die gereinigten BB-Gase 7 dorthin zu entlüften. Das Kriterium für den Einsatz solcher Vorrichtungen bildet der Abgasgegendruck, welcher überwunden werden muss. Dieser beträgt unmittelbar nach dem gasdynamischen Druckwellenlader (Fig. 1, Pos. 10), je nach Strömungsgeschwindigkeit, ca. 600 - 800 mm WS. Hinzu kommt noch der Druckverlust im Ölabscheider (Fig. 1, Pos. 4), welcher ja in diesem Fall einen besonders hohen Abscheidegrad aufweisen soll. Die Venturidüse 34 wird deshalb mit Vorteil unmittelbar vor dem Auspuffrohrende eingebaut, dort also, wo der Auspuffgegendruck praktisch gleich dem Atmosphärendruck ist. In einem anschliessenden Diffusor 33 wird die Austrittsgeschwindigkeit verlangsamt bzw. Druck zurückgewonnen.

Der Venturidiffusor 35 kann konstruktiv so gestaltet sein, dass bei hohen Fahrzeuggeschwindigkeiten auch der Fahrtwind 32 zur Erzeugung von Unterdruck in der Venturidüse 34 herangezogen wird. Man erhält demnach zusätzlich eine Ejektorwirkung mit Fahrtwind 32 als Treibgas. Hierdurch wird zusätzlich die Niederdruckspülung des gasdynamischen Druckwellenladers (Fig. 1, Pos. 10) verbessert.

Zusätzlich kann der Diffusor 33 mit einer nicht dargestellten Prallplatte zur Druckrückgewinnung ausgerüstet werden.

## Patentansprüche

1. Einrichtung zur Rückführung der Abblasemenge aus dem Kurbelgehäuse (1a) ins System eines aufgeladenen Verbrennungsmotors (1) mit einer von einem Treibmittel angetriebenen Gasfördereinheit (5), die unter Zuschaltung eines Reglers (8) Unterdruck im Kurbelgehäuse (1a) erzeugt, wobei als Treibmittel für die Gasfördereinheit (5) Ladeluft dient, dadurch gekennzeichnet, dass der Verbrennungsmotor (1) mit einem gasdynamischen Druckwellenlader (10) aufgeladen ist, wobei die Treibmittelleitung (16), in welcher der Regler (8) für die Erzeugung des Unterdruckes im Kurbelgehäuse (1a) plaziert ist, luftseitig nach dem gasdynamischen Druckwellenlader (10) und vor der Startventilklappe (19) abzweigt.

2. Einrichtung nach Anspruch 1, dadurch gekennzeichnet, dass in allen Betriebszuständen im Kurbelgehäuse (1a) ein Unterdruck von nicht grösser als -50 mbar vorherrscht.

3. Einrichtung nach Anspruch 1, dadurch gekennzeichnet, dass die Treibmittelleitung (16) mit einer der Taschen des gasdynamischen Druckwellenladers (10) verbunden ist.

4. Einrichtung nach Anspruch 1, dadurch gekennzeichnet, dass die Gasfördereinheit (5) ein Ejektor (20) ist.

5. Einrichtung nach Anspruch 4, dadurch gekennzeichnet, dass der Ejektor (20) aus Kunststoff besteht.

6. Einrichtung nach Anspruch 4, dadurch gekennzeichnet, dass der Ejektor (20) mit dem Verbrennungsmotorsystem durch Schläuche verbunden ist.

7. Einrichtung nach Anspruch 1, dadurch gekennzeichnet, dass der Grad des Unterdrucks im Kurbelgehäuse (1 a) durch eine Treibgasmengenregelung (8a) erstellbar ist.

8. Einrichtung nach Anspruch 1, dadurch gekennzeichnet, dass der Grad des Unterdrucks im Kurbelgehäuse (1a) durch eine Druckmodulierregelung (8b) erstellbar ist.

9. Einrichtung nach Anspruch 1, dadurch gekennzeichnet, dass die gereinigten Gase (7) aus dem Kurbelgehäuse (1a) an eine Stelle im gasdynamischen Druckwellenlader (10) mit herrschendem Unterdruck rückführbar sind.

10. Einrichtung nach Anspruch 1, dadurch gekennzeichnet, dass die Abblasegase (2) aus dem Kurbelgehäuse (1a) im Leerlaufbetrieb des Verbrennungsmotors (1) die Ventilschmierung (17) besorgen, wobei ein Rückschlagventil (3a) bei Lastaufnahme des Verbrennungsmotors (1) das Einströmen von Ladeluft (13) in die Leitung der Abblasegase (2) verhindert.

## Claims

1. Device for returning the breather flow from the crankcase (1a) into the system of a supercharged internal combustion engine (1), having an entrainment fluid driven gas pumping unit (5) which generates a depression in the crankcase (1a), a controller (8) being connected and charge air being used as the entrainment fluid for the gas pumping unit (5), characterised in that the internal combustion engine (1) is supercharged by a gas dynamic supercharger (10), the entrainment fluid duct (16), in which is located the controller (8) for the generation of the depression in the crankcase (1a), branching off on the air side after the gas dynamic pressure wave supercharger (10) and before the starting valve butterfly (19).

2. Device according to Claim 1, characterized in. that a depression which does not exceed 50 mbar is present in the crankcase (1a) under all operating conditions.

3. Device according to Claim 1, characterized in that an entrainment fluid duct (16) is connected to one of the pockets of the gas dynamic pressure wave supercharger (10).

4. Device according to Claim 1, characterized in that the gas pumping unit (5) is an ejector (20).

5. Device according to Claim 4, characterized in that the ejector (20) consists of plastic.

6. Device according to Claim 4, characterized in that the ejector (20) is connected to the internal combustion engine system by hoses.

7. Device according to Claim 1, characterized in that the degree of depression in the crankcase (1a) can be adjusted by an entrainment gas quantity control (8a).

8. Device according to Claim 1, characterized in that the degree of depression in the crankcase (1a) can be adjusted by a pressure modulation control (8b).

9. Device according to Claim 1, characterized in that the cleaned gases (7) from the crankcase (1a) can be returned to a position in the gas dynamic pressure wave supercharger (10) at which there is a depression.

10. Device according to Claim 1, characterized in that the breather gases (2) from the crankcase (1a) provide valve lubrication (17) in idling operation of the internal combustion engine (1), a non-return valve (3a) preventing charge air (13) from flowing into the duct of the breather gases (2) when load is accepted by the internal combustion engine (1).

## Revendications

1. Dispositif pour réintroduire les gaz d'échappement provenant du carter (1a) dans le système d'un moteur à combustion interne (1) suralimenté, avec une unité (5) de propulsion des gaz actionnée par un agent d'entraînement, qui produit une dépression dans le carter (1a) par enclenchement d'un dispositif de réglage (8), dans lequel l'air de suralimentation sert d'agent d'entraînement pour l'unité de propulsion des gaz (5), caractérisé en ce que le moteur à combustion interne (1) est suralimenté au moyen d'un turbocompresseur gazodynamique (10) à ondes de pression, la conduite (16) d'agent d'entraînement dans laquelle est placé le dispositif de réglage (8) destiné à produire la dépression dans le carter (1a) bifurquant du côté air après le turbocompresseur gazodynamique (10) à ondes de pression et avant le clapet de soupape de démarrage (19).

2. Dispositif suivant la revendication 1, caractérisé en ce que, dans toutes les conditions de marche, il règne dans le carter (1a) une dépression qui ne dépasse pas - 50 mbar.

3. Dispositif suivant la revendication 1, caractérisé en ce que la conduite d'agent d'entraînement (16) est raccordée à une des cellules du turbocompresseur gazodynamique (10) à ondes de pression.

4. Dispositif suivant la revendication 1, caractérisé en ce que l'unité (5) de propulsion des gaz est un éjecteur (20).

5. Dispositif suivant la revendication 4, caractérisé en ce que l'éjecteur (20) est constitué de matière plastique.

6. Dispositif suivant la revendication 4, caractérisé en ce que l'éjecteur (20) est raccordé par des tuyaux flexibles au système du moteur à combustion interne.

7. Dispositif suivant la revendication 1, caractérisé en ce que le niveau de la dépression dans le carter (1 a) est réglable par un réglage (8a) du debit de gaz d'entraînement.

8. Dispositif suivant la revendication 1, caractérisé en ce que le niveau de la dépression dans le carter (1a) est réglable par un réglage (8b) de modulation de la pression.

9. Dispositif suivant la revendication 1, caractérisé en ce que les gaz épurés (7) provenant du carter (1a) peuvent être réintroduits en un endroit, dans le turbocompresseur gazodynamique (10) à ondes de pression, où règne la dépression.

10. Dispositif suivant la revendication 1, caractérisé en ce que les gaz d'échappement (2) provenant du carter (1a) assurent la lubrification (17) des soupapes lorsque le moteur à combustion interne (1) tourne au ralenti, un clapet antiretour (3a) empêchant l'irruption d'air de suralimentation (13) dans la conduite des gaz d'échappement (2) lors d'une augmentation de la charge du moteur à combustion interne (1).
